# EUROPÄISCHE PATENTSCHRIFT

(11) **EP 1 594 200 B1**
(45) Veröffentlichungstag und Bekanntmachung des Hinweises auf die Patenterteilung: **21.11.2007**
(21) Anmeldenummer: 05001211.1
(22) Anmeldetag: 21.01.2005
(51) Int. Cl.: H01T 13/32, H01T 13/39

(54) **Zündkerze**
Spark plug
Bougie d'allumage

(30) Priorität: 04.05.2004 DE 102004021876
(43) Veröffentlichungstag der Anmeldung: 09.11.2005
(73) Patentinhaber: Beru AG, 71636 Ludwigsburg (DE)
(72) Erfinder: Niessner, Werner, 71711 Steinheim (DE); Knoll, Harald, 71720 Oberstenfeld (DE)
(74) Vertreter: Pohlmann, Eckart

(56) Entgegenhaltungen:
- EP-A- 1 276 189

## Beschreibung

Die Erfindung betrifft eine Zündkerze mit einem Zündkerzenkörper, wenigstens einer am Zündkerzenkörper angebrachten und in Form einer Dachelektrode ausgebildeten Körperelektrode, einem im Zündkerzenkörper vorgesehenen Isolator und einer im Isolator angeordneten Mittelelektrode, wobei zwischen dem körperfernen Ende der Körperelektrode und der Mittelelektrodenspitze ein Zündfunkenspalt gebildet ist und die Körperelektrode an der Stirnseite und an der der Mittelelektrodenspitze zugewandten Fläche mit einer Edelmetallarmierung jeweils versehen ist.

Eine derartige Zündkerze, die aus der EP-A-1 276 189 bekannt ist, dient insbesondere zur Hochspannungszündung von Brennkraftmaschinen für Kraftfahrzeuge.

Es ist weiterhin bekannt, die Körperelektroden von Zündkerzen als Zweistoffdachelektroden mit einem Kupferkern und einem Nickelmantel auszubilden und ggf. mit einer Armierung aus Platin oder einer Platinlegierung zu versehen.

Es hat sich bei derartigen bekannten Zündkerzen allerdings herausgestellt, dass diese eine zu geringe Warmfestigkeit haben, was zur Folge hat, dass die Elektroden aufschmelzen bzw. deformieren, und sich dadurch der Elektrodenabstand ändert. Bei hohen Temperaturen an der Körperelektrode von mehr als 950°C ist nämlich die Zeitstandsfestigkeit der Körperelektroden zu gering, so dass besagte Deformationen während der Motorlaufzeit oder sogar ein Anschmelzen des Kupferkerns auftreten kann. Letzteres würde zu einem Anschmelzen des Nickelmantels oder schließlich sogar zur Zerstörung der Körperelektrode führen.

Diese mangelnde Warmfestigkeit führt schließlich dazu, dass die Anforderungen an die Lebensdauer der Zündkerze nicht erreicht werden und sogar Motorschäden auftreten können.

Die der Erfindung zugrunde liegende Aufgabe besteht daher darin, eine Zündkerze der eingangs genannten Art zu schaffen, die eine hohe Warmfestigkeit und demzufolge eine hohe Lebensdauer hat.

Diese Aufgabe wird gemäß der Erfindung dadurch gelöst, dass das körperferne Ende der Körperelektrode vor Erreichen der Vollüberdeckung der Mittelelektrodenspitze endet und die Edelmetallarmierung an der Stirnfläche der Körperelektrode so bemessen ist, dass zusammen mit der Edelmetallarmierungan der der Mittelelektrodenspitze zugewandten Fläche die Mittelelektrodenspitze mit Edelmetall voll überdeckt ist.

Besonders bevorzugte Weiterbildungen und Ausgestaltungen der erfindungsgemäßen Zündkerze sind Gegenstand der Patentansprüche 2 bis 10.

Wenn bei einer Zündkerze die Körperelektrode insbesondere in massiver Drahtform, d. h. unter Verwendung eines Massivdrahtes ausgeführt ist und somit der sonst übliche Kupferkern fehlt, wird die Körperelektrode im Motorbetrieb heißer. Daraus ergibt sich die Forderung auf Reduzierung der gestreckten Länge der Körperelektrode vor dem abgebogenen Teil, d. h. nach einer Biegeform der Körperelektrode mit großem Biegeradius, damit diese gestreckte Länge reduziert werden kann. Eine Reduzierung der gestreckten Länge wird dadurch erreicht, dass zusätzlich an der Stirnseite der Körperelektrode eine Edelmetallarmierung angebracht ist.

Im Folgenden wird anhand der zugehörigen Zeichnungen ein besonders bevorzugtes Ausführungsbeispiel näher beschrieben.
Es zeigen
Fig. 1 ein teilweise geschnittene Seitenansicht des brennraumseitigen Teils eines Ausführungsbeispiels der erfindungsgemäßen Zündkerze,
Fig. 1a in einer Schnittansicht den körperfernen Teil der Körperelektrode bei dem in Fig. 1 dargestellten Ausführungsbeispiel und
Fig. 1b eine Stirnansicht in Richtung des in Fig. 1a dargestellten Pfeiles.

Das in Fig. 1 dargestellte Ausführungsbeispiel der erfindungsgemäßen Zündkerze umfasst einen Zündkerzenkörper 1, einen keramischen Isolator 3, der im Zündkerzenkörper 1 angeordnet ist, eine Mittelelektrode 2, die im keramischen Isolator 3 angeordnet ist, und wenigstens eine Körperelektrode 4, die am Zündkerzenkörper 1 angebracht und als Dachelektrode ausgebildet ist. Die Körperelektrode ist insbesondere in massiver Drahtform ausgebildet.

Wie es in weiterhin in Fig. 1 dargestellt ist, ist die Körperelektrode 4 an ihrem körperfernen Teil mit Edelmetallarmierungen 5a, 5b versehen, die vorzugsweise aufgeschweißt sind und aus Platin, einer Platinlegierung, Iridium oder Iridiumlegierung bestehen. Diese Edelmetallarmierungen 5a oder 5b sind auf der Stirnseite und der der Mittelelektrodenspitze zugewandten Fläche des körperfernen Teils der Körperelektrode 4 vorgesehen.

Die aufgeschweißten Edelmetallarmierungen 5a, 5b bilden geometrisch die Kontur des zündseitigen Endes der Körperelektrode 4 nach, derart, dass die der Mittelelektrodenspitze zugewandte Fläche und die Stirnfläche der Körperelektrode durch die Edelmetallarmierungen 5a und 5b gepanzert sind. Die Edelmetallarmierungen 5a und 5b sind somit z. B. durch Kontenauftragsschweißen so vorgesehen, dass ihre Außenflächen die entsprechenden Außenflächen des körperfernen Teils der Körperelektrode 4 abbilden.

Die Körperelektrode 4 selbst ist eine massive Einstoffelektrode aus einer Legierung auf Nickelbasis, insbesondere einer NiCrFe-Legierung, die warmfest ist. Vorzugsweise besteht sie aus NiCr15Fe, NiCr23Fe oder NiCr25FeAlY.

Wie es insbesondere in Fig. 1a dargestellt ist, ist die Armierung 5, die aus den Einzelarmierungen 5a und 5b besteht, durch Laserauftragsschweißen aufgebracht, wobei zwischen der Edelmetallarmierung 5 und dem Ende der Körperelektrode 4 ein Legierungsbereich 6 durch Aufschmelzen gebildet ist.

Fig. 1b zeigt, dass die Edelmetallarmierung 5 nur an einem Teil der Körperelektrode 4 in Querrichtung vorgesehen ist.

Wie es weiterhin in Fig. 1 dargestellt ist, ist die Körperelektrode ausgehend vom Zündkerzenkörper 1 mit einem Radius R gebogen, der somit bis zur Schweißwurzel der Körperelektrode 4 führt, wodurch die gestreckte Länge der Körperelektrode reduziert ist. Der Radius R beträgt vorzugsweise mehr als 3 mm.

Die Ausbildung der Edelmetallarmierungen 5a, 5b und der Körperelektrode 4 ist weiterhin derart, dass die Körperelektrode 4 an ihrem freien oder körperfernen Ende vor Erreichen der vollständigen Überdeckung der Mittelelektrodenspitze endet und die volle Überdeckung der Mittelelektrodenspitze mit Edelmetall durch die Edelmetallarmierung 5b und durch eine entsprechend starke Ausbildung der Edelmetallarmierung 5a gesichert ist. Das heißt, dass beide Armierungen 5a, 5b zur Edelmetallvollüberdeckung der Mittelelektrodenspitze beitragen und zwar die Edelmetallarmierung 5b an der Unterseite der Körperelektrode 4 mit ihrer Breitseite und die Edelmetallarmierung 5a an der Stirnfläche mit ihrer Schmalseite.

Vorzugsweise beträgt die Dicke der Edelmetallarmierungen 5a, 5b mehr als 0,3 mm.

Durch diese Ausbildung ist es somit möglich, die Körperelektrode 4 kürzer auszubilden und dennoch eine volle Edelmetallüberdeckung der Mittelelektrodenspitze und zwar unter Serienfertigungsbedingungen (Fertigungstoleranzen) zu erzielen.

Thermische Untersuchungen haben gezeigt, dass bereits eine um 0,5 mm kürzere Körperelektrodenlänge zu einer Temperaturabsenkung von 40 bis 50°K führt.

## Patentansprüche

1. Zündkerze mit
- einem Zündkerzenkörper (1),
- wenigstens einer am Zündkerzenkörper (1) angebrachten und in Form einer Dachelektrode ausgebildeten Körperelektrode (4),
- einem im Zündkerzenkörper (1) vorgesehenen Isolator (3) und
- einer im Isolator (3) angeordneten Mittelelektrode (2), wobei
- zwischen dem körperfernen Ende der Körperelektrode (4) und der Mittelelektrodenspitze ein Zündfunkenspalt gebildet ist und
- die Körperelektrode (4) an der Stirnseite und an der der Mittelelektrodenspitze zugewandten Fläche mit einer Edelmetallarmierung (5a, 5b) jeweils versehen ist.
**dadurch gekennzeichnet, dass** das körperferne Ende der Körperelektrode (4) vor Erreichen der Vollüberdeckung der Mittelelektrodenspitze endet und die Edelmetallarmierung (5a) an der Stirnfläche der Körperelektrode (4) so bemessen ist, dass zusammen mit der Edelmetallarmierung (5b) an der der Mittelelektrodenspitze zugewandten Fläche die Mittelelektrodenspitze mit Edelmetall voll überdeckt ist.

2. Zündkerze nach Anspruch 1, **dadurch gekennzeichnet, dass** die Körperelektrode (4) in massiver Drahtform ausgebildet ist.

3. Zündkerze nach Anspruch 1 oder 2, **dadurch gekennzeichnet, dass** die Edelmetallarmierungen (5a, 5b) über der Unterseite und über die Unterkante zur Stirnseite an der Körperelektrode (4) vorgesehen sind.

4. Zündkerze nach einem der vorhergehenden Ansprüche, **dadurch gekennzeichnet, dass** die Dicke der Edelmetallarmierungen (5a, 5b) größer als 0,3 mm ist.

5. Zündkerze nach einem der vorhergehenden Ansprüche, **dadurch gekennzeichnet, dass** die Edelmetallarmierungen (5a, 5b) durch Laserauftragsschweißen aufgebracht sind.

6. Zündkerze nach einem der vorhergehenden Ansprüche, **dadurch gekennzeichnet, dass** zwischen den Edelmetallarmierungen (5a, 5b) und der Körperelektrode (4) ein Legierungsbereich (6) durch Aufschmelzen gebildet ist.

7. Zündkerze nach einem der vorhergehenden Ansprüche, **dadurch gekennzeichnet, dass** die Edelmetallarmierungen (5a, 5b) aus Platin oder Iridium oder einer Platin- oder Iridiumlegierung besteht.

8. Zündkerze nach einem der vorhergehenden Ansprüche, **dadurch gekennzeichnet, dass** die Körperelektrode eine massive Einstoffelektrode aus einer NiCrFe-Legierung ist.

9. Zündkerze nach Anspruch 8, **dadurch gekennzeichnet, dass** die NiCrFe-Legierung eine NiCr15Fe-, NiCr23Fe- oder NiCr25FeAlY-Legierung ist.

10. Zündkerze nach einem der vorhergehenden Ansprüche, **dadurch gekennzeichnet, dass** zur Reduzierung der gestreckten Länge der Körperelektrode (4) der Biegeradius R der Körperelektrode (4) größer als 3 mm ist.

## Claims

1. Spark plug having
- a spark plug body (1),
- at least one body electrode (4) which is fitted to the spark plug body (1) and which is constructed in the form of a cover electrode,
- an insulator (3) provided in the spark plug body (1), and
- a centre electrode (2) arranged in the insulator (3),
- a spark gap being formed between the end of the body electrode (4) remote from the body and the tip of the centre electrode, and
- the body electrode (4) being provided with a noble metal reinforcement (5a, 5b) both on the end face and on the surface facing the tip of the centre electrode, **characterised in that** the end of the body electrode (4) remote from the body terminates before the tip of the centre electrode is completely covered and the noble metal reinforcement (5a) on the end face of the body electrode (4) is so dimensioned that, together with the noble metal reinforcement (5b) on the surface facing the tip of the centre electrode, the tip of the centre electrode is completely covered by noble metal.

2. Spark plug according to claim 1, **characterised in that** the body electrode (4) is constructed in solid wire form.

3. Spark plug according to claim 1 or 2, **characterised in that** the noble metal reinforcements (5a, 5b) are provided on the body electrode (4) over the underside and over the lower edge relative to the end face.

4. Spark plug according to any one of the preceding claims, **characterised in that** the thickness of the noble metal reinforcements (5a, 5b) is greater than 0.3 mm.

5. Spark plug according to any one of the preceding claims, **characterised in that** the noble metal reinforcements (5a, 5b) are applied by laser build-up welding.

6. Spark plug according to any one of the preceding claims, **characterised in that** an alloy region (6) is formed between the noble metal reinforcements (5a, 5b) and the body electrode (4) by fusion.

7. Spark plug according to any one of the preceding claims, **characterised in that** the noble metal reinforcements (5a, 5b) are composed of platinum or iridium or a platinum or iridium alloy.

8. Spark plug according to any one of the preceding claims, **characterised in that** the body electrode is a solid one-component electrode composed of a NiCrFe alloy.

9. Spark plug according to claim 8, **characterised in that** the NiCrFe alloy is a NiCr15Fe, NiCr23Fe or NiCr25FeAlY alloy.

10. Spark plug according to any one of the preceding claims, **characterised in that**, in order to reduce the effective length of the body electrode (4), the bending radius R of the body electrode (4) is greater than 3 mm.

## Revendications

1. Bougie d'allumage, comprenant
- un corps de bougie d'allumage (1),
- au moins une électrode de corps (4) disposée sur le corps de bougie (1) et réalisée sous forme d'une électrode coiffante,
- un isolateur (3) prévu dans le corps de bougie (1), et
- une électrode centrale (2) disposée dans l'isolateur (3),
- un entrefer d'éclatement de l'étincelle d'allumage étant formé entre l'extrémité de l'électrode de corps (4), qui est éloignée du corps, et la pointe de l'électrode centrale,
- l'électrode de corps étant pourvue, sur sa face frontale et sur la surface tournée vers la pointe de l'électrode centrale, d'une armure de métal précieux (5a, 5b),
**caractérisée en ce que**
l'extrémité de l'électrode de corps (4), qui est éloignée du corps, se termine avant d'atteindre un recouvrement total de la pointe de l'électrode centrale, et que l'armure en métal précieux (5a) disposée sur la face frontale de l'électrode de corps (4) est dimensionnée de manière telle qu'en conjonction avec l'armure en métal précieux (5b) disposée sur la surface tournée vers la pointe de l'électrode centrale, la pointe de l'électrode centrale est totalement recouverte par le métal précieux.

2. Bougie d'allumage selon la revendication 1, **caractérisée en ce que** l'électrode de corps (4) est réalisée sous forme d'un fil plein.

3. Bougie d'allumage selon la revendication 1 ou 2, **caractérisée en ce que** les armures en métal précieux (5a, 5b) sont prévues sur la face inférieure et sur le bord inférieur, côté face frontale, de l'électrode de corps (4).

4. Bougie d'allumage selon l'une des revendications précédentes, **caractérisée en ce que** l'épaisseur des armures en métal précieux (5a, 5b) est supérieure à 0,3 mm.

5. Bougie d'allumage selon l'une des revendications précédentes, **caractérisée en ce que** les armures de métal précieux (5a, 5b) sont rapportées par soudage de rechargement au laser.

6. Bougie d'allumage selon l'une des revendications précédentes, **caractérisée en ce qu'**une zone d'alliage (6) se crée sous l'effet de la fusion, entre les armures en métal précieux (5a, 5b) et l'électrode de corps (4).

7. Bougie d'allumage selon l'une des revendications précédentes, **caractérisée en ce que** les armures en métal précieux (5a, 5b) sont faites de platine ou d'iridium, ou d'un alliage de platine ou d'iridium.

8. Bougie d'allumage selon l'une des revendications précédentes, **caractérisée en ce que** l'électrode de corps est une électrode monomatière massive faite d'un alliage NiCrFe.

9. Bougie d'allumage selon la revendication 8, **caractérisée en ce que** l'alliage de NiCrFe est un alliage NiCr15Fe, NiCr23Fe, ou NiCr25FeAlY.

10. Bougie d'allumage selon l'une des revendications précédentes, **caractérisée en ce que**, pour réduire la longueur développée de l'électrode de corps (4), le rayon de courbure R de l'électrode de corps (4) est supérieur à 3 mm.
